# EUROPÄISCHE PATENTSCHRIFT

(11) **EP 0 886 007 B1**
(45) Veröffentlichungstag und Bekanntmachung des Hinweises auf die Patenterteilung: **18.09.2002**
(21) Anmeldenummer: 98108986.5
(22) Anmeldetag: 18.05.1998
(51) Int. Cl.: E01B 29/17

(54) **Schienenladewagen zum Abladen von Langschienen**
Transport wagon for the unloading of long railway rails
Wagon de transport pour le déchargement de rails longs de voie ferrée

(30) Priorität: 18.06.1997 DE 19725700
(43) Veröffentlichungstag der Anmeldung: 23.12.1998
(73) Patentinhaber: Robel Bahnbaumaschinen GmbH, 83395 Freilassing (DE)
(72) Erfinder: Ströbel, Bruno, 82008 Unterhaching (DE); Hertelendi, Josef, 83395 Freilassing (DE)

(56) Entgegenhaltungen:
- WO-A-89/05254
- DE-A- 2 734 748

## Beschreibung

Die Erfindung betrifft einen Schienenladewagen zum Abladen von Langschienen, mit einem durch Schienenfahrwerke auf einem Gleis abgestützten Wagenrahmen, mit in Wagenlängsrichtung verlaufenden Schienen zum Verfahren eines einen Antrieb aufweisenden Schienenladekranes, dem durch Antriebe höhen- und seitenverstellbare Greiforgane zum Erfassen einer Langschiene zugeordnet sind.

Durch DE 27 34 748 ist bereits ein derartiger Schienenladewagen bekannt, der bezüglich der Schienenabziehrichtung am vorderen Ende eines aus mehreren Waggons gebildeten Schienentransportzuges positioniert ist. Auf in Wagenlängsrichtung verlaufenden Schienen des Schienenladewagens sind zwei Schienenladekräne verfahrbar, die jeweils zum Erfassen einer Langschiene mit höhen- und seitenverstellbaren Greiforganen ausgestattet sind. Durch die Anordnung zweier Schienenladekräne wird zwar die Abzugskraft verstärkt, durch die Limitierung der Achslasten sind jedoch Grenzen gesetzt.

Auch durch die DE 1 208 326 ist ein Schienenladewagen bekannt, auf dem ein Schienenladekran mit Greiforganen zum Erfassen der Langschienen verfahrbar ist. Die Langschienen sind im Bereich der Transportwaggons auf Schienenauflager abgestützt, die von einer die Langschienen tragenden, in Wagenquerrichtung verlaufenden Arbeitsposition in eine in Wagenlängsrichtung verlaufende Außerbetriebstellung verschwenkbar sind. Um die für das Abziehen der Langschienen erforderliche Abzugskraft zu reduzieren, weisen die Schienenauflager Rollen zur Abstützung der Langschienen auf.

Schließlich ist durch DE 297 01 016 U1 noch ein weiterer Schienenladewagen bekannt, bei dem der Schienenladekran als formschlüssig in einer in Wagenlängsrichtung verlaufenden und mit dem Wagenrahmen verbundenen Führung gelagerter Kranschlitten ausgebildet ist. Dieser ist durch einen Verschiebeantrieb für eine formschlüssige Leistungsübertragung längsverschiebbar ausgebildet und mit Greiforganen zum Erfassen der abzuziehenden Langschienen verbunden. Durch die formschlüssige Leistungsübertragung sind sehr hohe Zugkräfte aufbringbar, so daß auch lediglich auf Holzzwischenlagen abgestützte Langschienen abziehbar sind.

Die Aufgabe der vorliegenden Erfindung liegt nun in der Schaffung eines Schienenladewagens der gattungsgemäßen Art, mit dem durch minimalen konstruktiven Aufwand eine Erhöhung der zum Abziehen der Langschienen erforderlichen Abzugskraft erzielbar ist.

Die erfindungsgemäße Lösung dieser Aufgabe ist gekennzeichnet durch eine am Schienenladekran oder am Wagenrahmen befestigte, ein Zugseil mit einem abwickelbaren Seilende aufweisende Seilwinde zur Herstellung einer durch Aufwickeln längenmäßig veränderbaren Seilverbindung zwischen Wagenrahmen und Schienenladekran.

Mit dieser Ausbildung kann unabhängig von der Adhäsion zwischen Schienenladekran und den Schienen eine wesentliche Erhöhung der Abzugskraft erreicht werden. Somit sind auch besonders lange Langschienen problemlos abziehbar, die durch Auflage lediglich auf Holzzwischenlagen eine besonders hohe Abzugskraft erfordern. Dabei ist von besonderem Vorteil, daß der konstruktive Mehraufwand lediglich minimal und eine Nachrüstung von bereits im Einsatz befindlichen Schienenladewagen relativ einfach durchführbar ist.

Vorteilhafte Weiterbildungen der Erfindung ergeben sich aus den Unteransprüchen und der Zeichnung.

Im folgenden wird die Erfindung anhand eines in der Zeichnung dargestellten Ausführungsbeispieles näher beschrieben.

Es zeigen:
Fig. 1, 2 bzw. Fig. 3, 4 sowie Fig. 5 und 6 jeweils eine Seitenansicht bzw. eine Draufsicht des Schienenladewagens zum Abladen von Langschienen, wobei ein Schienenladekran in verschiedenen Arbeitspositionen ersichtlich ist.

Ein in den Fig. 1 bis 6 jeweils zum Teil dargestellter Schienenladewagen 1 setzt sich aus zwei durch eine Kupplung 2 miteinander verbundenen, jeweils auf Schienenfahrwerken 3 abgestützten Ladewagen 4 zusammen. Jeder Ladewagen 4 weist einen in Längsrichtung eines Gleises 5 verlaufenden Wagenrahmen 6 sowie zwei Schienen 7 zum Verfahren eines Schienenladekranes 8 auf.

Am bezüglich der Schienenabziehrichtung (Pfeil 9) vorderen Ende des Schienenladekranes 8 sind zwei in Wagenquerrichtung voneinander distanzierte, durch Antriebe 10 höhen- und seitenverstellbare Greiforgane 11 zum Erfassen von Langschienen 12 vorgesehen. Der Schienenladekran 8 ist außerdem mit einer eine Steuereinrichtung 13 aufweisenden Fahrkabine 14 sowie mit einem Antrieb 15 ausgestattet.

Am bezüglich der Schienenabziehrichtung vorderen Ende des Schienenladekranes 8 ist eine Seilwinde 16 befestigt, die durch einen Antrieb 17 um eine normal zur Wagenlängsrichtung und horizontal verlaufende Achse rotierbar ausgebildet ist. Von der Seilwinde 16 ist ein - eine erste Seilverbindung 26 bildendes - Zugseil 18 ab- bzw. aufwickelbar, das um eine am vorderen Ende des Ladewagens 4 befestigte Umlenkrolle 19 umgelenkt und mit einem Seilende 20 am Schienenladekran 8 befestigt ist. Die genannte Umlenkrolle 19 ist um eine senkrecht verlaufende Achse 21 rotierbar am Wagenrahmen 6 gelagert.

An einem - bezüglich der Schienenabziehrichtung gemäß Pfeil 9 - hinteren Ende 22 des Schienenladekranes 8 ist ein eine zweite Seilverbindung 23 bildendes Seil 24 befestigt, das an seinem hinteren Ende durch einen Schnellverschluß 25 mit einer abzuziehenden Langschiene 12 formschlüssig verbindbar ist. Zum gleichzeitigen Abziehen von zwei Langschienen 12 sind in Wagenquerrichtung voneinander distanziert zwei Seile 24 mit jeweils einem eigenen Schnellverschluß 25 vorgesehen. Wie insbesondere in Fig. 1 ersichtlich, sind vordere Abschnitte 31 der auf Transportwaggons 27 gelagerten Langschienen 12 vom angrenzenden Schienenladewagen 1 distanziert, so daß die Möglichkeit einer elastischen Verbiegung der Langschienen 12 besteht. Die Langschienen 12 sind lagenweise durch Zwischenlagen 28 aus Holz voneinander distanziert.

Im folgenden wird die Funktionsweise des erfindungsgemäßen Schienenladewagens 1 näher beschrieben.

Das von der Seilwinde 16 des Schienenladekranes 8 abgewickelte und um die Umlenkrolle 19 umgelenkte Seilende 20 des Zugseiles 18 wird zur Herstellung der ersten Seilverbindung 26 mit dem Schienenladekran 8 verbunden. Dabei befindet sich der Schienenladekran 8 in seiner - bezüglich der Schienenabziehrichtung - hinteren Endposition am hinteren Ende des Schienenladewagens 1 (s. Fig. 1 und 2). Mit dem hinteren Seil 24 wird eine zweite Seilverbindung 23 hergestellt, indem die beiden Schnellverschlüsse 25 mit zwei abzuziehenden Langschienen 12 in Eingriff gebracht werden.

Zur Einleitung des Abziehvorganges wird der Antrieb 17 beaufschlagt und in weiterer Folge das Zugseil 18 auf die Seilwinde 16 aufgewickelt, wodurch der Schienenladekran 8 mitsamt den beiden durch die Schnellverschlüsse 25 erfaßten Langschienen 12 in Schienenabziehrichtung (Pfeil 9) gezogen wird (Fig. 1 und 2).

Sobald die vorderen Abschnitte der abgezogenen Langschienen 12 im Bereich der Kupplung 2 zu liegen kommen (s. Fig. 3,4), wird der Antrieb 17 der Seilwinde 16 drucklos geschaltet und der Schienenladekran 8 entgegengesetzt der Schienenabziehrichtung mit Hilfe des Antriebes 15 zurück in die hintere Ausgangsposition verfahren. Dabei kann der Schienenladekran 8 durch eine portalrahmenartige Ausbildung problemlos über die vorderen Abschnitte 31 der Langschienen 12 verfahren werden. Sobald die hintere Endposition durch den Schienenladekran 8 erreicht ist, werden die vorderen Abschnitte 31 der beiden Langschienen 12 durch die Greiforgane 11 des Schienenladekranes 8 erfaßt. Gleichzeitig wird hinter dem Schienenladekran 8 mit Hilfe der beiden Schnellverschlüsse 25 wiederum eine formschlüssige Verbindung mit den beiden Langschienen 12 hergestellt. Anschließend erfolgt wiederum eine Beaufschlagung des Antriebes 17 der Seilwinde 16, wodurch der Schienenladekran 8 mitsamt den beiden sowohl durch die Greiforgane 11 als auch durch die Schnellverschlüsse 25 erfaßten Langschienen 12 in Schienenabziehrichtung bewegt wird (s. Fig. 3 und 4).

Sobald der vordere Ladewagen 4 erreicht ist, werden die vorderen Abschnitte 31 der beiden Langschienen 12 unter Beaufschlagung der Antriebe 10 in Schienenlängsführungen 30 eingeführt und abgelegt (s. Fig. 5 und 6). Im Bereich der Kupplung 2 vorgesehene, um eine senkrechte Achse rotierbare Umlenkrollen 29 dienen zur seitenmäßigen Umlenkung der abzuziehenden Langschienen 12. Sobald die vorderen Enden der beiden Langschienen 12 das Gleis 5 berühren, erfolgt eine lösbare Verbindung mit diesem. Die Greiforgane 11 sowie die Schnellverschlüsse 25 werden von den Langschienen 12 gelöst. Diese werden in weiterer Folge durch ein Vorwärtsbewegen des Schienenladewagens 1 und der Transportwaggons 27 mit Hilfe einer nicht näher dargestellten Lok von den Transportwaggons 27 abgezogen.

Alternativ könnte natürlich die Seilwinde 16 auch anstelle der Umlenkrolle 19 am Wagenrahmen 6 befestigt sein.

## Patentansprüche

1. Schienenladewagen (1) zum Abladen von Langschienen (12), mit einem durch Schienenfahrwerke (3) auf einem Gleis abgestützten Wagenrahmen (6), mit in Wagenlängsrichtung verlaufenden Schienen (7) zum Verfahren eines einen Antrieb (15) aufweisenden Schienenladekranes (8), dem durch Antriebe (10) höhen- und seitenverstellbare Greiforgane (11) zum Erfassen einer Langschiene (12) zugeordnet sind, **gekennzeichnet durch** eine am Schienenladekran (8) oder am Wagenrahmen (6) befestigte, ein Zugseil (18) mit einem abwickelbaren Seilende (20) aufweisende Seilwinde (16) zur Herstellung einer **durch** Aufwickeln längenmäßig veränderbaren Seilverbindung zwischen Wagenrahmen (6) und Schienenladekran (8).

2. Schienenladewagen nach Anspruch 1, **dadurch gekennzeichnet, daß** die Seilwinde (16) am Schienenladekran (8) befestigt ist und an einem Längsende des Wagenrahmens (6) eine rotierbar am Schienenladewagen (1) gelagerte Umlenkrolle (19) zur Umlenkung des mit einem Seilende (20) am Schienenladekran (8) befestigten Zugseiles (18) vorgesehen ist.

3. Verfahren zum Abladen von Langschienen mit Hilfe eines auf einem Schienenladewagen (1) längsverfahrbaren Schienenladekranes (8), wobei der Schienenladewagen (1) an mit Langschienen (12) beladene Transportwaggons (27) angekuppelt ist, **gekennzeichnet durch** folgende Schritte:
a) Herstellung einer ersten Seilverbindung (26) am in Abziehrichtung vorderen Ende des Schienenladewagens (1) zwischen diesem und dem Schienenladekran (8),
b) Herstellung einer zweiten Seilverbindung (23) zwischen Schienenladekran (8) und abzuziehenden Langschienen (12),
c) Aufwickeln eines Zugseiles (18) der ersten Seilverbindung (26) und damit Bewegen des Schienenladekranes (8) mitsamt den **durch** die zweite Seilverbindung (23) erfaßten Langschienen (12),
d) Rückbewegen des Schienenladekranes (8) in zur Abziehrichtung entgegengesetzten Richtung über einen vorderen Abschnitt (31) der abgezogenen Langschienen (12),
e) Erfassen der vorgezogenen Langschienen (12) **durch** die Greiforgane (11) des Schienenladekranes (8), und
f) wiederholtes Aufwickeln des Zugseiles (18) der ersten Seilverbindung (26) und damit eine Bewegung des Schienenladekranes (8) mitsamt den erfaßten Langschienen (12) in Abziehrichtung.

## Claims

1. A rail loading wagon (1) for unloading long rails (12), comprising a wagon frame (6) supported by on-track undercarriages (3) on a track, having rails (7) extending in the longitudinal direction of the track for mobility of a rail loading crane (8) having a drive (15), wherein gripping members (11), vertically and laterally adjustable by drives (10), for engaging a long rail (12) are associated with the rail loading crane (8), **characterized by** a cable winch (16), fastened to the rail loading crane (8) or the wagon frame (6) and comprising a traction cable (18) with an unwindable cable end (20), for establishing a cable connection between the wagon frame (6) and the rail loading crane (8), the length of the cable connection being variable by rolling it up.

2. A rail loading wagon according to claim 1, **characterized in that** the cable winch (16) is fastened to the rail loading crane (8), and a deflection roller (19) rotatably mounted on the rail loading wagon (1) is provided at one longitudinal end of the wagon frame (6) for deflecting the traction cable (18) which is fastened with one cable end (20) to the rail loading crane (8).

3. A method of unloading long rails with the aid of a rail loading crane (8) mobile longitudinally on a rail loading wagon (1), the rail loading wagon (1) being coupled to transport wagons (27) loaded with long rails (12), **characterized by** the following steps:
a) establishing a first cable connection (26) at the front end, in the pulling-off direction, of the rail loading wagon (1) between the latter and the rail loading crane (8),
b) establishing a second cable connection (23) between the rail loading crane (8) and the long rail (12) to be pulled off,
c) rolling up a traction cable (18) of the first cable connection (26) and thereby moving the rail loading crane (8) together with the long rails (12) engaged by the second cable connection (23),
d) moving the rail loading crane (8) backwards in a direction opposite to the pulling-off direction over a front section (31) of the pulled-off long rail (12),
e) engaging the long rail (12), pulled forward, by means of the gripping members (11) of the rail loading crane (8), and
f) repatedly rolling up the traction cable (18) of the first cable connection (26) and thereby moving the rail loading crane (8), together with the engaged long rails (12), in the pulling-off direction.

## Revendications

1. Wagon de chargement de rails (1) destiné au déchargement de rails longs (12), comportant un châssis de wagon (6) supporté sur une voie par des essieux (3), avec des rails (7) s'étendant dans le sens longitudinal du wagon destinés au déplacement d'une grue de chargement de rails (8) présentant un dispositif d'entraînement (15), à laquelle sont associés des organes de préhension (11) pouvant être déplacés en hauteur et latéralement au moyen de commandes (10) destinés à saisir un rail long (12), **caractérisé en ce qu'**il comporte un treuil à câble (16) présentant un câble de traction (18) comportant une extrémité de câble (20) pouvant être déroulée, lequel treuil (16) est fixé à la grue de chargement de rails (8) ou au châssis du wagon (6) et est destiné à établir, entre le châssis du wagon (6) et la grue de chargement de rails (8), un raccordement par câble variable en longueur par enroulement.

2. Wagon de chargement de rails selon la revendication 1, **caractérisé en ce que** le treuil à câble (16) est fixé à la grue de chargement de rails (8) et **en ce qu'**une poulie de renvoi (19) montée de manière à pouvoir tourner sur le wagon de chargement de rails (1), destinée au renvoi du câble de traction (18) fixé par une extrémité de câble (20) à la grue de chargement de rails (8), est prévue à une extrémité longitudinale du châssis du wagon (6).

3. Procédé de déchargement de rails longs au moyen d'une grue de chargement de rails (8) pouvant se déplacer longitudinalement sur un wagon de chargement de rails (1), le wagon de chargement de rails (1) étant attelé à des wagons de transport (27) chargés de rails longs (12), **caractérisé par** les étapes suivantes :
a) réalisation d'un premier raccordement par câble (26) à l'extrémité avant dans le sens de traction du wagon de chargement de rails (1) entre celui-ci et la grue de chargement de rails (8),
b) réalisation d'un second raccordement par câble (23) entre la grue de chargement de rails (8) et les rails longs (12) à tirer,
c) enroulement d'un câble de traction (18) du premier raccordement par câble (26) et avec cela déplacement de la grue de chargement de rails (8) conjointement avec les rails longs (12) saisis par le second raccordement par câble (23),
d) déplacement en arrière de la grue de chargement de rails (8) dans le sens opposé au sens de traction, au-dessus d'un tronçon avant (31) des rails longs (12) tirés,
e) saisie des rails longs (12) tirés préalablement, par les organes de préhension (11) de la grue de chargement de rails (8) et
f) nouvel enroulement du câble de traction (18) du premier raccordement par câble (26) et avec cela un déplacement dans le sens de traction de la grue de chargement de rails (8) conjointement avec les rails longs (12) saisis.
